# FASCICULE DE BREVET EUROPEEN

(11) **EP 2 427 078 B1**
(45) Date de publication et mention de la délivrance du brevet: **09.07.2014**
(21) Numéro de dépôt: 10726893.0
(22) Date de dépôt: 10.05.2010
(51) Int. Cl.: A44C 5/22, A44C 5/24, A44C 5/18

(54) **DISPOSITIF DE REGLAGE DE LA LONGUEUR UTILE D'UN BRACELET ET FERMOIR DE BRACELET CORRESPONDANT**
REGULIERVORRICHTUNG DER NUTZLÄNGE EINES ARMBANDS UND ENTSPRECHENDER ARMBANDVERSCHLUSS
DEVICE FOR ADJUSTING THE USEFUL LENGTH OF A BRACELET AND CORRESPONDING BRACELET CLASP

(30) Priorité: 08.05.2009 EP 09159818
(43) Date de publication de la demande: 14.03.2012
(73) Titulaire: Dexel S.A., 2501 Bienne (CH)
(72) Inventeur: GRANITO, Elio, CH-2556 Schwadernau (CH)
(74) Mandataire: Richard, François-Régis
(86) Numéro de dépôt international: PCT/EP2010/002872
(87) Numéro de publication internationale: WO 2010/127880

(56) Documents cités:
- EP-A- 1 378 185
- US-A- 1 997 836
- US-A- 2 534 200
- US-A- 4 977 614
- US-A1- 2009 049 667

## Description

### Domaine technique

La présente invention concerne un dispositif de réglage de la longueur utile d'un bracelet, pour bracelet du type comprenant des première et seconde extrémités libres.

Plus précisément, le dispositif de réglage selon l'invention comporte un bâti portant
un organe de réglage, destiné à être solidaire d'une première extrémité libre du bracelet et susceptible de coulisser dans la direction de la longueur du bracelet en référence au bâti,
un organe de fixation du bracelet, solidaire du bâti et destiné à être rendu solidaire de la seconde extrémité libre du bracelet,
une mâchoire mobile entre des positions active ou fermée et inactive ou ouverte, notamment sous l'effet d'une action prédéfinie d'un utilisateur sur un organe de commande, et agencée pour
verrouiller l'organe de réglage dans la position active, et
le laisser libre dans la position inactive, pour définir une pluralité de positions discrètes de réglage suivant la direction longitudinale du bracelet, deux positions discrètes adjacentes définissant un pas de réglage de la longueur utile du bracelet.

### Etat de la technique

De nombreux dispositifs de réglage de ce type ont déjà été divulgués, la plupart du temps en étant intégrés directement dans des fermoirs de bracelet.

A titre d'exemple, la demande de brevet EP 1378185 A1 décrit un tel dispositif qui peut être intégré ou non à un fermoir de bracelet. Ce dispositif comporte un bâti présentant des moyens d'attache à un bracelet, à une première de ses extrémités. Un organe de réglage est monté coulissant dans le bâti et est pourvu d'une plaquette dans laquelle une crémaillère est ménagée. Des mâchoires actionnables par des boutons poussoirs sont agencées dans le bâti pour coopérer avec les crans de la crémaillère et verrouiller l'organe de réglage dans la position souhaitée.

Ainsi, comme avec tous les dispositifs de réglage connus de ce type, l'utilisateur souhaitant ajuster la longueur de son bracelet doit presser les boutons poussoirs pour libérer l'organe de réglage puis agir sur le bracelet, pour l'allonger ou le raccourcir par déplacement de l'organe de réglage en référence au bâti du dispositif. Généralement, la denture de la crémaillère est asymétrique et orientée de telle manière que l'utilisateur peut raccourcir son bracelet sans avoir à libérer la crémaillère en actionnant les boutons poussoirs.

Des dispositifs de réglage alternatifs étaient connus auparavant, comme par exemple dans le brevet US 1,997,836, selon lesquels une mâchoire agit sur une crémaillère pour définir des positions discrètes de réglage. Ce document prévoit que deux lames sont montées coulissantes l'une par rapport à l'autre, avec l'interposition d'un ressort entre elles, de telle manière que, lorsque la crémaillère est libérée, les deux lames se placent dans une position relative telle que la longueur du dispositif est maximale. L'utilisateur doit alors se saisir des deux lames pour les rapprocher et réduire la longueur du dispositif en fonction de ses besoins.

Toutefois, même lorsque le dispositif ne nécessite qu'un réglage suivant quelques pas de crémaillère, toute la procédure doit être suivie malgré tout, en passant nécessairement par la configuration de longueur maximale, ce qui se révèle peu pratique à l'usage.

### Divulgation de l'invention

Un but principal de la présente invention est d'améliorer l'ergonomie des dispositifs de réglage connus de l'art antérieur, en proposant un dispositif de réglage de la longueur utile d'un bracelet, proposant une manipulation aisée, consistant notamment en un simple actionnement de l'organe de commande du dispositif.

A cet effet, la présente invention concerne plus particulièrement un dispositif de réglage du type mentionné plus haut, caractérisé par le fait qu'il comporte un mécanisme de conversion automatique agencé pour convertir l'action prédéfinie de l'utilisateur sur l'organe de commande en un coulissement d'un pas de l'organe de réglage, et permettre un réglage de la longueur utile du bracelet.

De manière avantageuse, le mécanisme de conversion peut comprendre une crémaillère solidaire de l'organe de réglage et collaborant avec la mâchoire mobile pour définir les positions discrètes de réglage.

Grâce à ces caractéristiques, de simples actions répétées sur l'organe de commande du dispositif de réglage, préférablement des pressions, permettent d'ajuster automatiquement la longueur du bracelet, pas à pas, sans que l'utilisateur n'ait besoin de tirer sur ce dernier en même temps qu'il agit sur l'organe de commande. En effet, l'action de l'utilisateur sur l'organe de commande est convertie ou transformée, par le mécanisme de conversion automatique, en un déplacement d'un pas de réglage de l'organe de réglage, suivant la direction longitudinale du bracelet soit pour raccourcir ce dernier, soit pour l'allonger.

Préférablement, le dispositif de réglage comprend en outre un couteau agencé pour déplacer la mâchoire dans sa position inactive, en réponse à l'action prédéfinie de l'utilisateur sur l'organe de commande, et un premier poussoir agencé pour exercer une pression, comportant une composante orientée dans un premier sens suivant la direction longitudinale du bracelet, sur une première surface de butée reliée mécaniquement à l'organe de réglage, lorsque la mâchoire est placée dans sa position inactive par le couteau.

Ainsi, l'organe de commande ne sert pas uniquement à libérer la crémaillère comme dans le cas des dispositifs de l'art antérieur mais commande en outre une action de déplacement automatique de l'organe de réglage par l'intermédiaire du poussoir.

De manière préférée, le mécanisme de conversion peut également comporter une surface d'arrêt agencée pour coopérer avec l'organe de réglage lorsque ce dernier a effectué le déplacement prédéfini.

Selon un mode de réalisation avantageux, le premier poussoir peut être agencé sur le dispositif de réglage de manière à être mobile entre des première et seconde configurations, pour être susceptible d'agir sur la première surface de butée dans la première configuration et pour être susceptible d'agir sur une seconde surface de butée, lorsqu'il est placé dans sa seconde configuration, afin d'exercer sur elle une pression orientée dans le sens opposé au premier sens.

Ainsi, une action sur l'organe de commande dans la première configuration peut entraîner un allongement automatique du bracelet tandis qu'une action dans la seconde configuration peut entraîner son raccourcissement.

De manière particulièrement avantageuse, on peut prévoir qu'une simple pression, qui peut être réalisée à l'aide d'un seul doigt, permet de déplacer l'organe de réglage d'un pas dans un sens ou dans l'autre, en fonction de la configuration de l'organe de commande. Une telle action nécessite beaucoup moins d'habileté de la part de l'utilisateur que les dispositifs de réglage de l'art antérieur.

On peut prévoir que le dispositif comporte une crémaillère supplémentaire présentant une pluralité de crans, le poussoir étant susceptible de pivoter en référence à l'organe de commande pour agir sur un premier cran de la crémaillère, dans une première configuration, et sur un second cran de la crémaillère, dans la seconde configuration.

Il est également possible de prévoir une variante, suivant laquelle le mécanisme de conversion comporte un second poussoir agencé pour exercer une pression, comportant une composante orientée suivant la direction longitudinale du bracelet, dans le sens opposé, sur une seconde surface de butée reliée mécaniquement à l'organe de réglage, lorsque la mâchoire est placée dans sa position inactive par le couteau, les premier et second poussoirs étant mobiles entre des première et seconde configurations de telle manière que seul le premier poussoir est actif dans la première configuration tandis que seul le second poussoir est actif dans la seconde configuration.

Dans ce cas, on peut également prévoir que le dispositif comporte une crémaillère supplémentaire agencée en prise avec un pignon denté, les poussoirs étant agencés de manière à pouvoir agir sur le pignon pour le faire tourner suivant des sens de rotation opposés.

Ainsi, l'utilisateur peut décider, simplement par action sur l'organe de commande du dispositif, c'est-à-dire sans avoir à agir sur le bracelet lui-même, de raccourcir ce dernier ou de l'allonger.

La présente invention concerne également un fermoir de bracelet comportant un dispositif de réglage selon les caractéristiques qui viennent d'être exposées.

### Brève description des dessins

D'autres caractéristiques et avantages de la présente invention apparaîtront plus clairement à la lecture de la description détaillée de modes de réalisation préférés qui suit, faite en référence aux dessins annexés donnés à titre d'exemples non limitatifs et dans lesquels:
- la figure 1 représente une vue en perspective éclatée d'un fermoir de bracelet selon un premier mode de réalisation préféré de la présente invention;
- la figure 2 représente une vue de dessus d'un premier élément constitutif du fermoir de la figure 1;
- la figure 3 représente une vue en coupe d'un second élément constitutif du fermoir de la figure 1, selon la ligne III-III de la figure 1;
- la figure 4 représente une vue en perspective éclatée d'un fermoir de bracelet selon un second mode de réalisation préféré de la présente invention;
- la figure 5 représente une vue en perspective éclatée d'un fermoir de bracelet selon un troisième mode de réalisation préféré de la présente invention;
- la figure 6 représente une vue en perspective d'un premier élément constitutif du fermoir de la figure 5;
- la figure 7 représente une vue en perspective d'un second élément constitutif du fermoir de la figure 5
- les figures 8a et 8b représentent des vues schématiques illustrant un détail de fonctionnement du fermoir de la figure 5, et
- la figure 9 représente une vue en perspective éclatée d'un fermoir de bracelet selon une variante du troisième mode de réalisation illustré sur la figure 5.

### Mode(s) de réalisation de l'invention

Le dispositif de réglage de la longueur utile d'un bracelet illustré à titre non limitatif sur les figures fait partie intégrante d'un fermoir, de type boucle déployante, et correspond à un mode de réalisation préféré de la présente invention. Bien entendu, le dispositif de réglage selon l'invention peut être assemblé à un bracelet indépendamment de son fermoir, de manière similaire aux variantes décrites dans la demande EP 1378185 A1 déjà mentionnée.

On notera plus précisément que le fermoir illustré, à titre d'exemple, est décrit en détail dans le brevet EP 0 913 106 B1, délivré au nom de la Demanderesse.

Les éléments constitutifs du fermoir se retrouvant à l'identique dans les différents modes de réalisation présentés porteront les mêmes références numériques pour plus de clarté.

Tel que cela ressort de la figure 1, le fermoir 1 est destiné à être relié à deux extrémités libres 2 et 3 d'un bracelet.

Tel que décrit dans le brevet EP 0 913 106 B1 susmentionné, le fermoir comporte une base 5, de forme allongée suivant la direction longitudinale du bracelet et légèrement incurvée sur au moins une partie de sa longueur pour mieux épouser la forme du poignet d'un porteur. La base 5 comprend deux longerons 6 espacés l'un de l'autre en étant solidaire d'une entretoise transversale 8 disposée à une première extrémité des longerons 6. L'entretoise comporte un alésage cylindrique 9 destiné à loger une barrette 10, elle-même logée dans un tube creux 11, pour assurer la fixation de la base 5 à un capot 12. Ce dernier constitue lui-même un organe de fixation destiné à être relié à la première extrémité libre 2 du bracelet, par l'intermédiaire d'une barrette à ressort 14.

Un bras dépliant 15 formé par deux branches 16, 17 est relié à l'extrémité opposée des longerons 6, par l'intermédiaire d'un ensemble barrette 18-tube creux 19, disposé dans des trous adaptés.

Les extrémités opposées des branches 16, 17 présentent des canons 20, 21 munis chacun de deux trous 22, 23. Une tige 25 est disposée dans la paire de trous 22 pour assurer le bon positionnement relatif des canons 20,21.

La seconde paire de trous 23 est prévue pour assurer l'assemblage du bras dépliant 15 à un couvercle 27 du fermoir, au moyen de deux poussoirs latéraux 28 dont chacun comporte une tige 29 s'engageant dans le trou 23 correspondant.

Des ressorts 30 sont interposés entre le couvercle 27 et chacun des poussoirs 28 pour exercer sur ces derniers une force tendant à les maintenir éloignés l'un de l'autre.

Les poussoirs 28 sont agencés de manière à agir sur les branches 16, 17 pour les rapprocher l'une de l'autre lorsqu'ils sont actionnés par un utilisateur souhaitant ouvrir le fermoir 1. Le rapprochement relatif des branches 16, 17 a pour effet de dégager des griffes 32 ménagées sur les branches 16, 17 et insérées dans des évidements 33 complémentaires, ménagés dans la base 5, tel que cela a été décrit en détail dans le brevet EP 0 913 106 B1.

Le dispositif de réglage de la longueur utile du bracelet selon l'invention est associé à la structure de base du fermoir 1, en étant logé notamment sous le couvercle 27.

Le dispositif de réglage comporte un bâti 35 rendu solidaire du couvercle 27 au moyen de vis 36 et définissant un support pour un organe de réglage 38. Le bâti 35 présente des évidements de formes sensiblement complémentaires à celles de l'organe de réglage 38, notamment des rainures 40 destinées à loger des tubes 41.

Des ressorts 42 sont disposés à l'intérieur des tubes 41 en ayant leur extrémité libre placée en butée contre le fond de la rainure 40 correspondante. Ainsi, les ressorts 42 tendent à repousser l'organe de réglage 38 hors du bâti 35, dans une direction correspondant à un allongement du bracelet.

La figure 2 représente une vue de dessus détaillée de l'organe de réglage 38.

L'organe de réglage 38 comprend une base 44 allongée suivant une direction perpendiculaire à la direction longitudinale du bracelet, à partir des extrémités de laquelle s'étendent les tubes 41. Une plaquette 45, allongée suivant la direction longitudinale du bracelet, est solidaire de la base 44, dans sa région centrale et du même côté de la base que les tubes. Un cylindre 46 est solidaire de la région centrale de la base 44, du côté opposé à celui de la plaquette 45, et est destiné à permettre l'établissement d'une liaison mécanique avec la seconde extrémité libre 3 du bracelet, au moyen d'une barrette à ressort (référence numérique 48 sur la figure 1).

La plaquette 45 est munie de deux dentures 50, 51, en dents de scie, symétriques par rapport au plan médian P de l'organe de réglage 38 et définissant deux crémaillères.

Par ailleurs, la plaquette 45 présente un évidement dans sa partie centrale, à l'intérieur duquel est ménagée une échelle dont les barreaux 52 sont interrompus dans leur région centrale et dont la fonction sera exposée plus loin.

Revenant à la figure 1, on note que le dispositif de réglage comprend également une paire de mâchoires 54 destinées à être disposées dans un évidement adapté du bâti 35 pour coopérer avec la denture des crémaillères 50, 51. Des ressorts 55 sont interposés entre les mâchoires 54 et le bâti 35 de manière à repousser les mâchoires l'une vers l'autre, dans une position verrouillée, c'est-à-dire dans laquelle elles sont positionnées en butée contre les dentures 50, 51 pour immobiliser l'organe de réglage 38.

Le dispositif de réglage comporte en outre un organe de commande 56 logé entre le couvercle 27 et le bâti 35. L'organe de commande comprend une plaque de commande 58 agencée dans une ouverture 60 adaptée du couvercle 27 et destinée à être actionnée par un utilisateur. Des pattes 61 sont prévues de part et d'autre de la plaque de commande pour retenir l'organe de commande dans le couvercle.

L'organe de commande 56 est suspendu sur le bâti 35 au moyen de quatre ressorts 62, dont chacun présente une extrémité logée dans un trou borgne 64 du bâti 35.

Tel que cela ressort plus clairement de la vue en coupe de l'organe de réglage 38, sur la figure 3, celui-ci comporte, du côté opposé à celui de la plaque de commande 58, un couteau 65 présentant deux surfaces obliques 66 destinées à coopérer avec des surfaces adaptées 67 des mâchoires 54, agencées sous l'échelle de l'organe de réglage, pour les écarter l'une de l'autre et dégager les crémaillères 50, 51, lorsque l'organe de commande subit une pression d'un utilisateur en direction du bâti 35.

En outre, deux plots 68 sont ménagés de part et d'autre du couteau 65, les plots présentant une longueur nettement inférieure à celle du couteau.

Ces plots 68 sont préférablement agencés pour remplir une fonction d'arrêt, en étant destinés à définir la longueur du déplacement subi par l'organe de réglage.

En effet, revenant à la figure 1, il convient de noter que l'organe de commande 56 et l'organe de réglage sont positionnés et dimensionnés de telle manière que lorsque le premier est actionné par un utilisateur, il subit un déplacement en direction du second, tel que le couteau libère les crémaillères 50, 51, comme mentionné plus haut, et tel que la force exercée par les ressorts 42 contre le fond des rainures 40 tend à déplacer l'organe de réglage dans un sens correspondant à un allongement du bracelet (c'est-à-dire vers la droite sur la figure 1). Ce déplacement a lieu jusqu'au moment où les plots 68 entrent en contact avec des surfaces de butée sensiblement inclinées des barreaux 52, pour remplir le rôle d'arrêts.

Lorsque l'organe de commande 56 est relâché, le couteau 65 libère les mâchoires 54 juste avant que les plots 68 ne se dégagent des barreaux 52, ce qui garantit le verrouillage de l'organe de réglage 38 après qu'il ait avancé d'un pas seulement.

Ainsi, à chaque nouvelle pression de l'utilisateur sur l'organe de commande 56, l'organe de réglage 38 avance d'un pas supplémentaire pour allonger d'autant la longueur du bracelet, sans que l'utilisateur n'ait à intervenir au niveau du bracelet.

Il ressort de la figure 1 que le bâti 35 comporte avantageusement une lèvre 69 formant un support de guidage pour l'organe de réglage lorsque ce dernier est extrait du bâti.

Suivant ce premier mode de réalisation préféré, la forme spécifique des dents des crémaillères 50, 51, en dents de scie, permet à l'utilisateur de raccourcir le bracelet en repoussant simplement l'organe de réglage à l'intérieur du fermoir 1, par action, par exemple, sur l'extrémité libre 3 du bracelet en direction du fermoir. Les dentures agissent alors sur les mâchoires 54 de manière à surmonter la force des ressorts 55.

On notera que le fait de prévoir deux crémaillères et deux mâchoires n'est pas absolument indispensable pour mettre en oeuvre ce premier mode de réalisation, mais garantit un fonctionnement plus précis et plus fiable du dispositif de réglage.

La figure 4 représente, dans une vue similaire à la vue de la figure 1, un fermoir du même type intégrant un dispositif de réglage de la longueur utile du bracelet suivant un second mode de réalisation de la présente invention.

Dans ce mode de réalisation, seuls le bâti 75 et l'organe de réglage 78 présentent des formes différentes de celles décrites en relation avec le premier mode de réalisation.

L'organe de réglage 78 comprend des piliers de guidage 81, optionnels, à la place des tubes 41, tandis que les évidements 84 correspondants du bâti 75 présentent une forme adaptée.

Par ailleurs, la plaquette centrale 85 de l'organe de réglage comporte un évidement 86 destiné à loger une échelle 87 réalisée sous la forme d'une pièce distincte. L'assemblage de l'échelle 87 dans la plaquette centrale 85 est effectué au moyen d'une petite tige 88 et d'un ressort 89, agencés de part et d'autre de l'échelle, qui, de ce fait, est montée dans l'organe de réglage avec un faible jeu dans la direction longitudinale du bracelet. L'échelle repose sur un fond 90 de la plaquette centrale 85, le fond étant muni d'une fente centrale longitudinale pour définir un passage pour le couteau 65.

Des barreaux 92 interrompus dans leur région centrale, similaires aux barreaux 52 du premier mode de réalisation, sont ménagés dans l'échelle 87 pour coopérer avec les plots 68 de l'organe de commande 56.

Le fonctionnement du dispositif de réglage selon ce second mode de réalisation est similaire à celui du dispositif de réglage selon le premier mode de réalisation. Il s'en distingue toutefois par le fait que le ressort 89 est comprimé après que l'échelle ait été déplacée, sous l'effet de l'action du poussoir 68, le ressort donnant alors une impulsion, pour se détendre, à l'organe de réglage pour le déplacer davantage dans le sens de l'allongement du bracelet, c'est-à-dire pour compléter le pas du déplacement initié par l'action du poussoir.

La figure 5 représente, dans une vue en perspective éclatée, un fermoir du même type que celui de la figure 1 intégrant un dispositif de réglage de la longueur utile du bracelet suivant un troisième mode de réalisation de la présente invention.

Dans ce mode de réalisation, il est prévu que le dispositif de réglage permet de régler la longueur du bracelet pour le raccourcir ou pour l'allonger de manière automatique, comme cela a été décrit précédemment en relation avec l'allongement du bracelet.

Le dispositif de réglage comprend un bâti 95 présentant des évidements destinés à loger un organe de réglage 98 et les mâchoires 54. Le bâti 95 comprend en outre deux extensions 99, suivant la direction longitudinale du bracelet, définissant des surfaces de guidage latéral de l'organe de réglage 98.

Ce dernier comprend une plaquette centrale 105, élargie par rapport aux modes de réalisation précédents, présentant un évidement 106 destiné à loger deux barreaux dentés 107. L'assemblage des barreaux 107 dans la plaquette centrale 105 est effectué au moyen de ressorts 109, agencés entre chaque barreau et la plaquette centrale. Ainsi, chaque barreau est monté dans l'organe de réglage avec un faible jeu dans la direction longitudinale du bracelet. Les barreaux reposent sur un fond 110 de la plaquette centrale 105, le fond étant muni d'une fente centrale longitudinale pour définir un passage pour le couteau 65.

Chaque barreau 107 est muni d'une denture 111 orientée en direction du couvercle 27 du fermoir.

Le dispositif de réglage selon le troisième mode de réalisation comporte un organe de commande 116 constitué de trois pièces principales, à savoir un support 117 de part et d'autre duquel sont agencés une plaque de commande 118 et un organe moteur 119.

La plaque de commande et l'organe moteur sont rendus solidaires l'un de l'autre au moyen d'une vis (non visible), de telle manière qu'ils peuvent coulisser ensemble par rapport au support 117, suivant la direction longitudinale du bracelet.

De manière avantageuse, non limitative, l'ensemble plaque de commande - organe moteur peut coulisser entre deux positions repérées au moyen de cliquets à bille 122, ou autres dispositifs équivalents, agencés dans le support 117 pour coopérer avec deux trous (non visibles) ménagés sous la plaque de commande.

Par ailleurs, le support 117 est rendu solidaire du bâti 95 au moyen de vis 124 agencées de manière à offrir un jeu (vertical sur la figure 5) entre les positions relatives du support et du bâti. Des ressorts 125 sont disposés sur les vis pour exercer une force sur le support 117 tendant à le repousser en direction du couvercle 27 du fermoir.

La figure 6 illustre, dans une vue en perspective, les détails structurels de l'organe moteur 119. On y distingue notamment le trou 126 destiné à permettre la mise en place de la vis de fixation de l'organe moteur à la plaque de commande 118.

En outre, il ressort de la figure 6 que l'organe moteur comporte des plots 128 disposés de part et d'autre d'une encoche 129.

Les plots 128 sont destinés à remplir une fonction similaire à celle des plots 68 du mode de réalisation précédent, à savoir agir sur les dentures des barreaux dentés 107 pour provoquer un déplacement de l'organe de réglage.

La figure 7 illustre, dans une vue en perspective, les détails structurels du support 117. On y distingue notamment les trous borgnes 130 destinés à loger les cliquets à bille 122 et les trous 131 destinés à permettre la mise en place des vis 124.

Conformément à la description des modes de réalisation qui précèdent, le support 117 porte un couteau 65 destiné à coopérer avec les mâchoires 54 pour les ouvrir et libérer les dentures 134 et 135 de l'organe de réglage 98.

Une vue comparée des figures 6 et 7 rend également évidente la fonction de l'encoche 129, destinée à permettre le coulissement de l'organe moteur 119 par rapport au support sans que le premier soit gêné par le couteau 65, dimensionné de manière à pouvoir s'insérer dans l'encoche.

On notera que les dentures 134 et 135 présentent des dents symétriques dans ce troisième mode de réalisation préféré, contrairement aux dents de scie des modes de réalisation précédents.

En effet, le présent mode de réalisation prévoit que le dispositif de réglage permet de raccourcir ou d'allonger le bracelet selon les besoins de son utilisateur, par simple action sur l'organe de commande 116.

Ainsi, l'utilisateur peut sélectionner l'une ou l'autre de ces deux options en disposant la plaque de commande dans celle de ses positions qui correspond à ladite option.

Les figures 8a et 8b illustrent, de manière schématique, des exemples de modes opératoires du dispositif de réglage qui vient d'être décrit.

En particulier, si la plaque de commande est placée dans sa position située vers la gauche des figures 5 et 8a, et que l'organe de commande est ensuite pressé en direction du bâti 95, le couteau 65 ouvre les mâchoires 54 et au moins l'un des plots 128 entre au contact du barreau denté 107 qui lui est associé. Ce contact se fait au niveau de surfaces de contact situées sur le flanc des dents correspondantes qui est situé du côté droit des figures 5 et 8a. Ainsi, le plot 128 exerce une force sur le barreau tendant à le repousser en direction de la gauche des figures 5 et 8a, ce qui correspond à un raccourcissement du bracelet.

A l'inverse, si la plaque de commande est placée dans sa position située vers la droite des figures 5 et 8a, les surfaces de contact correspondantes des barreaux dentés seront situées sur le flanc des dents qui est situé du côté gauche des figures 5 et 8a. Ainsi, l'autre plot 128 exerce une force sur l'autre barreau tendant à le repousser en direction de la droite des figures 5 et 8a, ce qui correspond à un allongement du bracelet.

On notera que dans la version du dispositif illustrée sur la figure 5, les dentures 111 des barreaux 107 sont décalées l'une par rapport à l'autre, de telle manière qu'un seul plot 128 agit sur le barreau qui lui est associé dans chacune des deux positions de la plaque de commande.

De même que dans le mode de réalisation précédent, le déplacement initial de l'un des barreaux dentés 107 entraîne une compression du ressort 109 correspondant qui, pour se détendre, va transmettre une impulsion à l'organe de réglage ayant pour effet de déplacer ce dernier davantage, dans le même sens.

On peut prévoir, en alternative, que les dentures sont alignées, mais dans ce cas deux ressorts 109 supplémentaires sont préférablement prévus en complément à ceux représentés, tandis que les plots agissent alors de manière simultanée.

Il est par ailleurs possible de prévoir que les plots 128 présentent une position centrale neutre, illustrée en traits pleins, dans laquelle une action sur l'organe de commande n'entraîne aucune conséquence. Les deux configurations actives des plots 128 sont illustrées en traits discontinus sur la figure 8a.

La figure 8b illustre, également de manière schématique, une variante de réalisation basée sur un positionnement relatif des plots et des dents différent de celui de la figure 8a, le principe de fonctionnement restant similaire. Dans ce cas, on constate que le plot 128 agit sur une même dent, qu'il soit dans sa première ou dans sa seconde configuration. Cependant, la pression est exercée sur un flanc ou sur l'autre, entraînant un déplacement dans un sens ou dans l'autre.

De même que dans les modes de réalisation précédents, la surface arrière de chacun des plots 128 agit comme une surface d'arrêt en relation avec la dent du barreau 107 qui suit celle qui a été repoussée par le plot.

L'association des plots 128 avec les barreaux dentés 107 forme donc un mécanisme de conversion permettant de générer un coulissement de l'organe de réglage dans la direction longitudinale du bracelet par une simple pression sur l'organe de commande 116.

En alternative à ce qui a été décrit ci-dessus, on peut prévoir que, dans les configurations illustrées sur les figures 8a et 8b, l'action du plot 128 sur la surface de butée initie le déplacement de l'organe de réglage. Tant que l'organe de commande est pressé, une friction intervient entre le plot 128 et le barreau 107 assurant le verrouillage de l'organe de réglage dans cette position. Lorsque l'organe de commande est relâché, les mâchoires 54 se referment sur les dentures 134, 135 et exercent sur elles une force suffisante pour achever de déplacer l'organe de réglage d'un pas complet. Dans ce cas, le pas est défini par la denture des crémaillères.

La figure 9 représente une vue en perspective éclatée d'un fermoir de bracelet selon une variante du troisième mode de réalisation de la figure 5.

Les deux barreaux dentés de la figure 5 sont ici réalisés d'une seule pièce formant un barreau double 137, monté dans la plaque centrale 105 avec un certain jeu au moyen de ressorts 138.

Là encore, les dentures des deux barreaux peuvent être alignées ou décalées, l'agencement relatif des plots 128 étant adapté à la solution retenue.

Cette variante de réalisation présente un mode de fonctionnement identique à ce qui vient d'être décrit en relation avec les figures 5 à 7 et qui ne sera, de ce fait, pas davantage décrit ici.

D'autres variantes de réalisation non illustrées sont encore possibles.

Ainsi, on peut prévoir, selon une première variante supplémentaire, que la structure de base de ce fermoir est similaire à ce qui a été décrit précédemment, les différences résidant dans la construction et le fonctionnement du dispositif de réglage en tant que tel.

L'organe de réglage peut être réalisé d'une pièce et comporter un bâti muni de cornes de fixation d'une extrémité de bracelet et à partir duquel s'étend une langue.

La langue peut comprendre deux crémaillères latérales destinées à coopérer avec des mâchoires, de manière similaire à ce qui a été exposé plus haut.

Une crémaillère supplémentaire peut être prévue sur la face supérieure de la langue dans le but de commander les déplacements de l'organe de réglage lors des opérations d'ajustement de la longueur du bracelet.

La langue est destinée à reposer sur une base jouant également un rôle de guidage. En outre, la base peut comprendre des fentes ouvertes dans ses parois latérales, destinées à coopérer avec des doigts prévus sur les côtés de l'organe de réglage, pour améliorer le guidage de ce dernier dans la base. Les fentes peuvent également être mises à profit lors de l'assemblage de l'ensemble, pour permettre la mise en place de l'organe de réglage sur la base.

Chaque mâchoire peut être vissée dans la base, et reposer partiellement dans une noyure de la base permettant d'assurer son bon positionnement. Chaque mâchoire peut comprendre une dent subissant la force d'un ressort de compression tendant à la repousser hors de la mâchoire et en direction de la crémaillère correspondante. Une vis solidaire de la dent peut être agencée pour coopérer directement avec la crémaillère, dans le but de permettre un réglage de la coopération entre la mâchoire et la denture de la crémaillère. Les dents sont quant à elles destinées à être actionnées par un couteau porté par l'organe de commande.

Ce dernier peut comporter un support associé à une plaquette de commande, ces deux éléments étant solidaires en translation suivant la direction perpendiculaire au plan moyen général du fermoir, tout en étant susceptibles de coulisser l'un par rapport à l'autre suivant la direction longitudinale du bracelet, par la mise en oeuvre d'une fixation par une vis, pouvant être logée dans une fente de la plaquette de commande.

Un cliquet à bille peut être monté dans le support de manière à pouvoir coopérer avec trois trous borgnes ménagés dans la face inférieure de la plaquette de commande, pour marquer trois positions relatives entre le support et la plaquette de commande (une position pour allonger le bracelet, une pour le raccourcir et éventuellement une position neutre).

L'organe de commande peut être assemblé à la base au moyen de quatre goupilles dont chacune présente une extrémité chassée dans le support et coopère avec un pied disposé dans un trou traversant ménagé dans la base, avec interposition d'un collier d'épaulement.

Un ressort hélicoïdal peut être enfilé sur chacune des goupilles pour exercer une force sur l'organe de commande tendant à le repousser loin de la base.

Un poussoir, présentant la forme d'un étrier ou d'une bascule, peut être monté pivotant sur le support, par l'intermédiaire d'une tige maintenue dans le support via des circlips.

Une tige supplémentaire peut être portée par le support, à côté du poussoir, pour permettre la disposition de deux ressorts agissant sur le support, d'une part, et sur le poussoir, d'autre part, afin de tendre à positionner ce dernier suivant une position angulaire verticale, c'est-à-dire sensiblement perpendiculaire au support.

Le poussoir peut présenter deux extrémités libres disposées au travers de fentes ménagées dans le support, afin de coopérer avec des logements adaptés de la plaquette de commande.

La base du poussoir peut quant à elle être agencée à proximité de la crémaillère supplémentaire, pour coopérer avec cette dernière d'une manière qui va être exposée ci-dessous.

Dans un premier temps, la plaquette de commande peut être déplacée dans un premier sens par un utilisateur, par exemple en direction du brin de bracelet solidaire de l'organe de réglage.

Lors de ce mouvement, la plaquette de commande agit sur les extrémités libres du poussoir, faisant ainsi pivoter ce dernier dans le support.

Dans pareille situation, le poussoir s'étend suivant une direction inclinée en référence à la normale à la crémaillère supplémentaire, la base du poussoir se trouvant en regard d'un premier cran de la crémaillère supplémentaire.

A partir d'une telle configuration du poussoir, l'organe de commande peut être pressé par l'utilisateur.

Dès lors, la base du poussoir s'engage dans le premier cran et exerce une force sur la crémaillère supplémentaire tendant à la repousser dans le sens opposé à celui du déplacement de la plaquette de commande, soit dans le sens correspondant à un raccourcissement du bracelet.

Lorsque l'utilisateur relâche l'organe de commande, celui-ci remonte sous l'effet de la force exercée par les ressorts correspondants sur le support, tandis que le poussoir reprend sa direction inclinée initiale sous l'effet de l'action de l'un des ressorts correspondants.

On note que la crémaillère supplémentaire s'est déplacée d'un pas de réglage dans cette opération, la base du poussoir se trouvant alors en regard du cran adjacent au premier cran. Si l'utilisateur presse à nouveau l'organe de commande à partir de cette situation, la crémaillère supplémentaire se déplace d'un nouveau cran dans le sens d'un raccourcissement du bracelet.

Si l'utilisateur replace la plaquette de commande dans sa position centrale, le poussoir reprend sa configuration verticale.

A l'inverse, lorsque la plaquette de commande est déplacée dans le sens opposé, le poussoir s'étend suivant une direction inclinée de l'autre côté en référence à la normale à la crémaillère, de manière telle que sa base est agencée en regard d'un second cran de la crémaillère supplémentaire.

Lorsque l'organe de commande est pressé par l'utilisateur, à partir de cette configuration, la base s'engage dans le second cran et exerce une force sur la crémaillère supplémentaire tendant à la repousser dans le sens opposé à celui du déplacement de la plaquette de commande, soit dans le sens correspondant à un allongement du bracelet.

Lorsque l'utilisateur relâche l'organe de commande, celui-ci remonte sous l'effet de la force exercée par les ressorts correspondants sur le support, tandis que le poussoir reprend sa direction inclinée initiale sous l'effet de l'action d'un autre ressort correspondant.

La crémaillère supplémentaire s'est déplacée d'un pas de réglage dans cette opération, la base du poussoir se trouvant alors en regard du cran adjacent au second cran. Si l'utilisateur presse à nouveau l'organe de commande à partir de cette situation, la crémaillère supplémentaire se déplace d'un nouveau cran dans le sens d'un allongement du bracelet.

On notera que deux goupilles sont avantageusement prévues, dans la plaquette de commande, pour définir des butées en relation avec la base et empêcher que l'organe de commande ne soit pressé lorsque la plaquette de commande est disposée dans sa position centrale.

Une autre variante de réalisation supplémentaire est possible, celle-ci différant sensiblement de celle qui précède, notamment par la structure des mâchoires et de l'organe de commande.

Chaque mâchoire peut présenter une extension latérale permettant d'assurer son assemblage à la base au moyen de vis. En outre, chaque extension peut porter un palier destiné à réaliser le montage d'un pignon denté agencé pour coopérer avec la crémaillère supplémentaire de l'organe de réglage.

Par ailleurs, l'assemblage de la plaquette de commande et de la base peut être effectué au moyen de vis traversant des fentes, ménagées dans la base, et vissées dans la plaquette de commande.

La plaquette de commande peut porter des premier et second paliers agencés, chacun, pour supporter une tige définissant un axe de rotation pour un poussoir. Chaque tige peut porter en outre un ressort disposé de manière à coopérer, d'une part, avec la plaquette de commande et, d'autre part, avec le poussoir correspondant, pour maintenir ce dernier en position relevée.

La base peut être munie de fenêtres au travers desquelles sont agencés les poussoirs, de telle manière que la plaquette de commande peut coulisser en référence à la base. Les poussoirs peuvent ainsi être disposés suivant des première et seconde configurations, en fonction de la position relative entre la plaquette de commande et le support.

Comme dans le mode de réalisation précédent, l'organe de commande peut être monté sur la base de manière à pouvoir être déplacé en translation, suivant une direction sensiblement perpendiculaire à la crémaillère supplémentaire, en réponse à une action prédéfinie de l'utilisateur.

Dans chacune des configurations mentionnées ci-dessus, un seul poussoir est actif, c'est-à-dire est situé à portée du pignon denté, et est susceptible de le faire tourner lorsque l'organe de commande est pressé par l'utilisateur.

Ainsi, lorsque la plaquette de commande est déplacée dans un premier sens, l'un des poussoirs se rapproche du pignon denté et est susceptible de le faire tourner dans un premier sens de rotation lorsque l'organe de commande est actionné par l'utilisateur.

Cette opération peut entraîner un allongement du bracelet.

De manière avantageuse, le poussoir s'escamote en passant le pignon denté lorsque l'organe de commande est libéré et remonte jusqu'à sa position de repos, sous l'effet de l'action de ressorts adaptés.

De manière similaire, lorsque la plaquette de commande est déplacée dans l'autre sens, l'autre poussoir se rapproche du pignon denté et est susceptible de le faire tourner dans le sens de rotation opposé lorsque l'organe de commande est actionné par l'utilisateur.

Cette opération peut alors entraîner un raccourcissement du bracelet.

Le second poussoir s'escamote également en passant le pignon denté lorsque l'organe de commande est libéré et remonte jusqu'à sa position de repos, sous l'effet de l'action des ressorts correspondants.

La description qui précède s'attache à décrire des modes de réalisation particuliers à titre d'illustration non limitative et, l'invention n'est pas limitée à la mise en oeuvre de certaines caractéristiques particulières qui viennent d'être décrites, comme par exemple les formes spécifiquement illustrées et décrites pour le fermoir, les organes de commande, de réglage ou encore pour le bâti du dispositif de réglage. De même, les éléments de connexion mécanique tel que les vis, les ressorts ou encore les cliquets à bille ont été illustrés et décrits à titre d'exemple non limitatif.

L'homme du métier ne rencontrera pas de difficulté particulière pour adapter le contenu de la présente divulgation à ses propres besoins et mettre en oeuvre un dispositif de réglage de la longueur utile d'un bracelet reprenant les caractéristiques propres à la présente invention, notamment un mécanisme de conversion agencé pour convertir une action d'un utilisateur sur l'organe de commande du dispositif en un coulissement de son organe de réglage, d'un pas de réglage prédéfini, et permettre un réglage de la longueur utile du bracelet par une simple pression sur l'organe de commande.

Les barreaux (premier et second modes de réalisation) ou dentures des barreaux (troisième mode de réalisation) sont alignés mais pourraient alternativement être décalés l'un par rapport à l'autre sans sortir du cadre de la présente invention. Les plots présenteraient bien entendu des positions adaptées.

Comme cela a déjà été souligné plus haut, il est possible de n'avoir qu'une seule crémaillère associée à une seule mâchoire, de même qu'il est possible de n'avoir qu'un seul plot ou poussoir associé à un seul côté de barreaux d'échelle ou à un seul barreau denté. De même, l'invention n'est pas limitée par la nature de l'organe définissant les pas de l'avancement de l'organe de réglage par rapport au bâti du dispositif de réglage. L'homme du métier pourra en adapter la construction en fonction de ses propres besoins sans sortir du cadre de l'invention.

On pourrait également prévoir en alternative que, dans le troisième mode de réalisation, l'ensemble plaque de commande 118 - organe moteur 119 coulisse dans une direction perpendiculaire à la direction longitudinale du bracelet pour effectuer la sélection de l'allongement ou du raccourcissement du bracelet. Les plots seraient alors agencés de manière que chacun présenterait deux positions alternatives, l'une dans laquelle il serait à portée de la denture correspondante et l'autre dans laquelle il serait hors de portée de la denture, les positions relatives des deux plots étant déphasées.

## Revendications

1. Dispositif de réglage de la longueur utile d'un bracelet, pour bracelet du type comprenant des première et seconde extrémités libres (2, 3), le dispositif de réglage comportant un bâti (35, 75, 95) portant
un organe de réglage (38, 78, 98), destiné à être solidaire d'une première extrémité libre (3) du bracelet et susceptible de coulisser dans la direction de la longueur du bracelet en référence audit bâti,
un organe de fixation (12) du bracelet, au moins indirectement solidaire dudit bâti (35, 75, 95) et destiné à être rendu solidaire de la seconde extrémité libre (2) du bracelet,
une mâchoire mobile (54) entre des positions inactive et active, notamment sous l'effet d'une action prédéfinie d'un utilisateur sur un organe de commande (56, 116), et agencée pour
verrouiller ledit organe de réglage dans ladite position active, et
le laisser libre dans ladite position inactive, pour définir une pluralité de positions discrètes de réglage suivant la direction longitudinale du bracelet, deux positions discrètes adjacentes définissant un pas de réglage de la longueur utile du bracelet,
**caractérisé en ce qu'**il comporte un mécanisme de conversion automatique (42, 50, 51, 52, 54, 65, 68, 92, 107, 111, 128, 134, 135, 137) agencé pour convertir ladite action prédéfinie de l'utilisateur sur ledit organe de commande en un coulissement d'un pas dudit organe de réglage, et permettre un réglage de la longueur utile du bracelet.

2. Dispositif de réglage selon la revendication 1, **caractérisé en ce que** ledit mécanisme de conversion comprend une crémaillère (50, 51, 134, 135) solidaire dudit organe de réglage (38, 78, 98) et collaborant avec ladite mâchoire mobile (54) pour définir lesdites positions discrètes de réglage.

3. Dispositif de réglage selon la revendication 1 ou 2, **caractérisé en ce qu'**il comprend
un couteau (65) agencé pour déplacer ladite mâchoire (54) dans sa position inactive, en réponse à ladite action prédéfinie de l'utilisateur sur ledit organe de commande (56, 116), et
un premier poussoir (68, 128) agencé pour définir lesdites positions de réglage par son action sur ledit organe de réglage.

4. Dispositif de réglage selon la revendication 3, **caractérisé en ce que** ledit couteau (65) est solidaire dudit organe de commande (56, 116).

5. Dispositif de réglage selon la revendication 3 ou 4, **caractérisé en ce que** ledit premier poussoir (68, 128) est porté par ledit organe de commande (56, 116) et agencé pour exercer une pression, comportant une composante orientée dans un premier sens suivant la direction longitudinale du bracelet, sur une première surface de butée (92, 111, 137) reliée mécaniquement audit organe de réglage (78, 98), lorsque ladite mâchoire est placée dans sa position inactive par ledit couteau.

6. Dispositif de réglage selon l'une quelconque des revendications 3 à 5, **caractérisé en ce qu'**il comporte au moins un ressort (42) tendant à déplacer ledit organe de réglage (38, 78, 98) tandis que ledit poussoir définit une surface d'arrêt (68, 128) agencée pour coopérer au moins indirectement avec ledit organe de réglage (38, 78, 98) lorsque ce dernier s'est déplacé d'un pas.

7. Dispositif de réglage selon la revendication 5, **caractérisé en ce que** ledit premier poussoir (128) est agencé sur ledit dispositif de réglage de manière à être mobile entre des première et seconde configurations, pour être susceptible d'agir sur ladite première surface de butée (92, 111, 137) dans la première configuration et pour être susceptible d'agir sur une seconde surface de butée (92, 111, 137), lorsqu'il est placé dans sa seconde configuration, afin d'exercer sur elle une pression orientée dans le sens opposé audit premier sens.

8. Dispositif de réglage selon l'une quelconque des revendications 3 à 5, **caractérisé en ce que** ledit mécanisme de conversion comporte un second poussoir (128), porté par ledit organe de commande (116) et, agencé pour exercer une pression, comportant une composante orientée suivant la direction longitudinale du bracelet, dans le sens opposé audit premier sens, sur une seconde surface de butée (92, 111, 137) reliée mécaniquement audit organe de réglage (78, 98), lorsque ladite mâchoire (54) est placée dans sa position inactive par ledit couteau (65), lesdits premier et second poussoirs (128) étant mobiles entre des première et seconde configurations de telle manière que seul ledit premier poussoir est actif dans ladite première configuration tandis que seul ledit second poussoir est actif dans ladite seconde configuration.

9. Dispositif de réglage selon l'une quelconque des revendications 3 à 5, **caractérisé en ce que** lesdites surfaces de butée sont portées par une échelle, comprenant une pluralité de barreaux (92), solidaire dudit organe de réglage (78) et agencée de telle manière que le ou l'un desdits poussoirs (68) entre au contact d'un barreau donné de ladite échelle, en définissant l'une desdites surfaces de butée, lorsque ledit couteau (65) ouvre ladite mâchoire (54), tandis que ledit pas de réglage est défini par la course effectuée par ladite échelle jusqu'à ce qu'un autre barreau entre au contact dudit ou de l'un au moins desdits poussoirs, en définissant l'une desdites surfaces d'arrêt (68).

10. Dispositif de réglage selon la revendication 9, **caractérisé en ce que** ledit couteau (65) est agencé au travers de ladite échelle, au moins certains des barreaux (92) de cette dernière étant tronqués dans leur région centrale.

11. Dispositif de réglage selon la revendication 7 ou 8, **caractérisé en ce que** lesdites surfaces de butée sont portées par au moins un barreau denté (107, 137) relié mécaniquement audit organe de réglage (98), et agencé de telle manière que ledit ou l'un desdits poussoirs (128) entre au contact d'une dent (111) donnée dudit barreau, en définissant l'une desdites surfaces de butée, lorsque ledit couteau (65) déplace ladite mâchoire (54) dans sa position inactive, tandis que ledit pas de réglage est défini par la course effectuée par ledit barreau jusqu'à ce que l'une de ses dents entre au contact dudit ou de l'un au moins desdits poussoirs, en définissant l'une desdites surfaces d'arrêt.

12. Dispositif de réglage selon l'une quelconque des revendications 7 à 11, **caractérisé en ce que** ledit organe de commande (116) est agencé pour pouvoir se déplacer suivant une direction sensiblement perpendiculaire à la direction longitudinale du bracelet pour agir sur ledit organe de réglage (98), et comporte un organe moteur (119) portant le ou lesdits poussoirs (128) et agencé de manière à pouvoir se déplacer dans un plan sensiblement parallèle à un plan général du dispositif de réglage, en référence audit couteau (65), pour définir lesdites première et seconde configurations.

13. Dispositif selon la revendication 7, **caractérisé en ce qu'**il comporte une seconde crémaillère présentant une pluralité de crans, solidaire dudit organe de réglage et agencée pour coopérer avec ledit premier poussoir,
ledit organe de commande comprenant une plaquette de commande et un support portant ledit poussoir, ce dernier étant monté pivotant sur ledit organe de commande,
ladite plaquette de commande, ledit support et ledit poussoir étant agencés de telle manière que les deux premiers peuvent être déplacés l'un relativement à l'autre, dans un plan sensiblement parallèle à un plan général du dispositif de réglage, pour faire passer ledit poussoir de l'une à l'autre de ses configurations, ce dernier s'étendant suivant une direction inclinée de part et d'autre de la direction normale à ladite seconde crémaillère dans l'une et l'autre configurations respectives pour être disposé, respectivement, en regard d'un premier et d'un second cran,
ledit organe de commande étant agencé pour pouvoir se déplacer suivant une direction sensiblement perpendiculaire à ladite seconde crémaillère pour agir sur ledit premier cran, respectivement ledit second cran, par l'intermédiaire dudit poussoir.

14. Dispositif selon la revendication 8, **caractérisé en ce qu'**il comporte une seconde crémaillère présentant une pluralité de crans, solidaire dudit organe de réglage et agencée en prise avec un pignon denté susceptible de pivoter en référence audit bâti,
ledit organe de commande comprenant une plaquette de commande, portant lesdits poussoirs, et une base,
ladite plaquette de commande et ladite base étant agencées de telle manière qu'elles peuvent être déplacées l'une relativement à l'autre, dans un plan sensiblement parallèle à un plan général du dispositif de réglage, pour faire passer lesdits poussoirs de l'une à l'autre de leurs configurations,
ledit organe de commande étant agencé pour pouvoir se déplacer suivant une direction sensiblement perpendiculaire à ladite seconde crémaillère de telle manière que, dans une première desdites configurations, un premier poussoir coopère avec ledit pignon denté pour le faire tourner dans un premier sens de rotation et, dans la seconde configuration, le second poussoir coopère avec ledit pignon denté pour le faire tourner dans le sens de rotation opposé.

15. Dispositif de réglage selon l'une quelconque des revendications 2 à 14, **caractérisé en ce qu'**il comporte une crémaillère supplémentaire (51, 135) associée à une seconde mâchoire (54), les deux mâchoires étant actionnées simultanément par ledit couteau (65).

16. Fermoir (1) de bracelet comportant un dispositif de réglage selon l'une quelconque des revendications précédentes.

## Patentansprüche

1. Vorrichtung zur Regulierung der Nutzlänge eines Armbandes für ein Armband umfassend erste und zweite freie Enden (2, 3), wobei die Regulierungsvorrichtung ein Gehäuse (35, 75, 95) umfasst, das Folgendes trägt:
ein Regulierungselement (38, 78, 98), das dazu bestimmt ist, mit einem ersten freien Ende (3) des Armbandes verbunden zu sein, und geeignet ist, in Richtung der Länge des Armbandes in Bezug zum Gehäuse zu gleiten,
ein Befestigungselement (12) des Armbandes, das zumindest indirekt mit dem Gehäuse (35, 75, 95) verbunden und dazu bestimmt ist, mit dem zweiten freien Ende (2) des Armbandes verbunden zu werden,
eine Klemmbacke (54), die zwischen einer inaktiven und einer aktiven Position, insbesondere unter der Wirkung einer vordefinierten Betätigung eines Steuerelements (56, 116), durch einen Benutzer beweglich und derart angeordnet ist, dass
das Regulierungselement in der aktiven Position verriegelt wird, und
es in der inaktiven Position frei gelassen wird, um eine Vielzahl von diskreten Regulierungspositionen in Längsrichtung des Armbandes zu definieren, wobei zwei aneinandergrenzende diskrete Positionen einen Regulierungsschritt der Nutzlänge des Armbandes definieren,
**dadurch gekennzeichnet, dass** sie einen automatischen Umwandelmechanismus (42, 50, 51, 52, 54, 65, 68, 92, 107, 111, 128, 134, 135, 137) umfasst, der derart angeordnet ist, dass er die vordefinierte Betätigung durch den Benutzer am Steuerelement in ein Gleiten des Regulierungselements um einen Schritt umwandelt und eine Regulierung der Nutzlänge des Armbandes ermöglicht.

2. Regulierungsvorrichtung nach Anspruch 1, **dadurch gekennzeichnet, dass** der Umwandelmechanismus eine Zahnstange (50, 51, 134, 135) umfasst, die mit dem Regulierungselement (38, 78, 98) verbunden ist und mit der beweglichen Klemmbacke (54) zusammenwirkt, um die diskreten Regulierungspositionen zu definieren.

3. Regulierungsvorrichtung nach Anspruch 1 oder 2, **dadurch gekennzeichnet, dass** sie umfasst:
ein Messer (65), das derart vorgesehen ist, dass es die Klemmbacke (54) in ihre inaktive Position als Antwort auf die vordefinierte Betätigung des Steuerelements (56, 116) durch den Benutzer verschiebt, und
einen ersten Schieber (68, 128), der derart vorgesehen ist, dass er die Regulierungspositionen durch seine Betätigung des Regulierungselements definiert.

4. Regulierungsvorrichtung nach Anspruch 3, **dadurch gekennzeichnet, dass** das Messer (65) mit dem Steuerelement (56, 116) verbunden ist.

5. Regulierungsvorrichtung nach Anspruch 3 oder 4, **dadurch gekennzeichnet, dass** der erste Schieber (68, 128) von dem Steuerelement (56, 116) getragen wird und derart angeordnet ist, dass er einen Druck ausübt, umfassend eine Komponente, die in eine erste Richtung in die Längsrichtung des Armbandes auf eine erste Anschlagfläche (92, 111, 137) gerichtet ist, die mechanisch mit dem Regulierungselement (78, 98) verbunden ist, wenn die Klemmbacke vom Messer in ihre inaktive Position gebracht wird.

6. Regulierungsvorrichtung nach einem der Ansprüche 3 bis 5, **dadurch gekennzeichnet, dass** sie mindestens eine Feder (42) umfasst, die dazu neigt, das Regulierungselement (38, 78, 98) zu verschieben, während der Schieber eine Haltefläche (68, 128) definiert, die derart angeordnet ist, dass sie zumindest indirekt mit dem Regulierungselement (38, 78, 98) zusammenwirkt, wenn dieses Letztgenannte um einen Schritt verschoben wird.

7. Regulierungsvorrichtung nach Anspruch 5, **dadurch gekennzeichnet, dass** der erste Schieber (128) auf der Regulierungsvorrichtung derart angeordnet ist, dass er zwischen einer ersten und einer zweiten Ausführung beweglich ist, um geeignet zu sein, auf die erste Anschlagfläche (92, 111, 137) in der ersten Ausführung einzuwirken, und um geeignet zu sein, auf eine zweite Anschlagfläche (92, 111, 137) einzuwirken, wenn er in seine zweite Ausführung gebracht wird, um auf sie einen Druck auszuüben, der in die zur ersten Richtung entgegengesetzte Richtung gerichtet ist.

8. Regulierungsvorrichtung nach einem der Ansprüche 3 bis 5, **dadurch gekennzeichnet, dass** der Umwandlungsmechanismus einen zweiten Schieber (128) umfasst, der von dem Steuerelement (116) getragen wird und derart angeordnet ist, dass er einen Druck, umfassend eine in die Längsrichtung des Armbandes gerichtete Komponente in die zur ersten Richtung entgegengesetzte Richtung auf eine zweite Anschlagfläche (92, 111, 137), die mechanisch mit dem Regulierungselement (78, 98) verbunden ist, ausübt, wenn die Klemmbacke (54) von dem Messer (65) in ihre inaktive Position gebracht wird, wobei der erste und der zweite Schieber (128) zwischen einer ersten und einer zweiten Ausführung beweglich sind, so dass in der ersten Ausführung nur der erste Schieber aktiv ist, während in der zweiten Ausführung nur der zweite Schieber aktiv ist.

9. Regulierungsvorrichtung nach einem der Ansprüche 3 bis 5, **dadurch gekennzeichnet, dass** die Anschlagflächen von einer Stufenskala getragen werden, umfassend eine Vielzahl von Stäben (92), die mit dem Regulierungselement (78) verbunden sind, und die derart angeordnet ist, dass einer der Schieber (68) mit einem gegebenen Stab der Stufenskala in Kontakt kommt, wobei eine der Anschlagflächen definiert wird, wenn das Messer (65) die Klemmbacke (54) öffnet, während der Regulierungsschritt durch den Weg definiert ist, den die Stufenskala durchläuft, bis ein weiterer Stab mit dem oder mindestens einem der Schieber in Kontakt kommt, wobei eine der Halteflächen (68) definiert wird.

10. Regulierungsvorrichtung nach Anspruch 9, **dadurch gekennzeichnet, dass** das Messer (65) durch die Stufenskala hindurch angeordnet ist, wobei mindestens gewisse der Stäbe (92) dieser Letztgenannten in ihrem Mittelbereich abgestumpft sind.

11. Regulierungsvorrichtung nach Anspruch 7 oder 8, **dadurch gekennzeichnet, dass** die Anschlagflächen von mindestens einem gezahnten Stab (107, 137) getragen werden, der mechanisch mit dem Regulierungselement (98) verbunden und derart angeordnet ist, dass der oder einer der Schieber (128) mit einem gegebenen Zahn (111) des Stabes in Kontakt kommt, wobei eine der Anschlagflächen definiert wird, wenn das Messer (65) die Klemmbacke (54) in ihre inaktive Position verschiebt, während der Regulierungsschritt durch den Weg definiert ist, der von dem Stab zurückgelegt wird, bis einer seiner Zähne mit dem oder mindestens einem der Schieber in Kontakt kommt, wobei eine der Halteflächen definiert wird.

12. Regulierungsvorrichtung nach einem der Ansprüche 7 bis 11, **dadurch gekennzeichnet, dass** das Steuerelement (116) derart angeordnet ist, dass es sich in eine Richtung im Wesentlichen senkrecht auf die Längsrichtung des Armbandes verschieben kann, um auf das Regulierungselement (98) einzuwirken, und ein Antriebselement (119) umfasst, das den oder die Schieber (128) trägt und derart vorgesehen ist, dass es sich in einer Ebene im Wesentlichen parallel zu einer allgemeinen Ebene der Regulierungsvorrichtung in Bezug auf das Messer (65) verschieben kann, um die erste und zweite Ausführung zu definieren.

13. Vorrichtung nach Anspruch 7, **dadurch gekennzeichnet, dass** sie eine zweite Zahnstange umfasst, die eine Vielzahl von Rasten aufweist, mit dem Regulierungselement verbunden und derart angeordnet ist, um mit dem ersten Schieber zusammenzuwirken,
wobei das Steuerelement eine Steuerplakette und einen Träger, der den Schieber trägt, umfasst, wobei dieser letztgenannte schwenkbar auf dem Steuerelement montiert ist,
wobei die Steuerplakette, der Träger und der Schieber derart angeordnet sind, dass die beiden Ersteren in Bezug zueinander in einer Ebene im Wesentlichen parallel zu einer allgemeinen Ebene der Regulierungsvorrichtung verschoben werden können, um den Schieber von der einen seiner Ausführungen in die andere zu bringen, wobei sich dieser Letztgenannte in eine geneigte Richtung beiderseits der Richtung normal auf die zweite Zahnstange in der einen bzw. der anderen Ausführung erstreckt, um gegenüber einer ersten bzw. einer zweiten Raste angeordnet zu werden,
wobei das Steuerelement derart angeordnet ist, dass es sich in eine Richtung im Wesentlichen senkrecht auf die zweite Zahnstange verschieben kann, um auf die erste Raste bzw. die zweite Raste mit Hilfe des Schiebers einzuwirken.

14. Vorrichtung nach Anspruch 8, **dadurch gekennzeichnet, dass** sie eine zweite Zahnstange umfasst, die eine Vielzahl von Rasten aufweist, mit dem Regulierungselement verbunden und in Eingriff mit einem Zahnritzel, das in Bezug zum Gehäuse schwenken kann, angeordnet ist,
wobei das Steuerelement eine Steuerplakette, die die Schieber trägt, und eine Basis umfasst,
wobei die Steuerplakette und die Basis derart angeordnet sind, dass sie in Bezug zueinander in einer Ebene im Wesentlichen parallel zu einer allgemeinen Ebene der Regulierungsvorrichtung verschoben werden können, um die Schieber von einer ihrer Ausführungen in die andere zu bringen,
wobei das Steuerelement derart angeordnet ist, dass es sich in eine Richtung im Wesentlichen senkrecht auf die zweite Zahnstange verschieben kann, so dass in einer ersten der Ausführungen ein erster Schieber mit dem Zahnritzel zusammenwirkt, um es in eine erste Drehrichtung zu drehen, und in der zweiten Ausführung der zweite Schieber mit dem Zahnritzel zusammenwirkt, um es in die entgegengesetzte Drehrichtung zu drehen.

15. Regulierungsvorrichtung nach einem der Ansprüche 2 bis 14, **dadurch gekennzeichnet, dass** sie eine zusätzliche Zahnstange (51, 135) umfasst, die mit einer zweiten Klemmbacke (54) verbunden ist, wobei die beiden Klemmbacken gleichzeitig durch das Messer (65) betätigt werden.

16. Verschlussvorrichtung (1) eines Armbandes, umfassend eine Regulierungsvorrichtung nach einem der vorhergehenden Ansprüche.

## Claims

1. A device for adjusting the usable length of a bracelet, for a bracelet of the type comprising first and second free ends (2, 3), the adjusting device having a frame (35, 75, 95) carrying
an adjusting element (38, 78, 98) intended to be integral with a first free end (3) of the bracelet and capable of sliding in the longitudinal direction of the bracelet with reference to said frame,
an element (12) for fastening the bracelet, at least indirectly integral with said frame (35, 75, 95) and intended to be made integral with the second free end (2) of the bracelet,
a jaw (54) which can move between inactive or active positions, in particular in response to a predefined action by a user on a control element (56, 116), and is designed so as to
lock said adjusting element in said active position, and
leave it free in said inactive position, so as to define a plurality of distinct adjustment positions in the longitudinal direction of the bracelet, two adjacent distinct positions defining an adjustment increment for the usable length of the bracelet
**characterized in that** it has an automatic conversion mechanism (42, 50, 51, 52, 54, 65, 68, 92, 107, 111, 128, 134, 135, 137) designed to convert said predefined action of the user on said control element into a sliding movement by one increment of said adjusting element, and allow the usable length of the bracelet to be adjusted.

2. The adjusting device as claimed in claim 1, **characterized in that** said conversion mechanism comprises a rack (50, 51, 134, 135) integral with said adjusting element (38, 78, 98) and interacting with said movable jaw (54) so as to define said distinct adjustment positions.

3. The adjusting device as claimed in claim 1 or 2, **characterized in that** it comprises
a knife (65) arranged so as to shift said jaw (54) into its inactive position, in response to said predefined action of the user on said control element (56, 116), and
a first pusher (68, 128) arranged so as to define said adjustment positions by acting on said adjusting element.

4. The adjusting device as claimed in claim 3, **characterized in that** said knife (65) is integral with said control element (56, 116).

5. The adjusting device as claimed in claim 3 or 4, **characterized in that** said first pusher (68, 128) is carried by said control element (56, 116) and arranged so as to exert a pressure, having a component oriented in a first direction in the longitudinal direction of the bracelet, on a first abutment surface (92, 111, 137) mechanically connected to said adjusting element (78, 98) when said jaw is placed in its inactive position by said knife.

6. The adjusting device as claimed in any of claims 3 to 5, **characterized in that** it has at least one spring (42) which tends to displace said adjusting element (38, 78, 98), whereas said pusher defines a stop surface (68, 128) arranged so as to interact at least indirectly with said adjusting element (38, 78, 98) when the latter is displaced by one increment.

7. The adjusting device as claimed in claim 5, **characterized in that** the first pusher (128) is arranged on said adjusting device so that it can move between first and second configurations, so that it is capable of acting on said first abutment surface (92, 111, 137) in the first configuration and so that it is capable of acting on a second abutment surface (92, 111, 137), when it is placed in its second configuration, in order to exert on it a pressure oriented in the opposite direction to said first direction.

8. The adjusting device as claimed in any of claims 3 to 5, **characterized in that** said conversion mechanism has a second pusher (128) carried by said control element (116) and arranged so as to exert a pressure, having a component oriented in the longitudinal direction of the bracelet, in the opposite direction to said first direction, on a second abutment surface (92, 111, 137) mechanically connected to said adjusting element (78, 98) when said jaw (54) is placed in its inactive position by said knife (65), said first and second pushers (128) being capable of moving between first and second configurations in such a way that only said first pusher is active in said first configuration, whereas only said second pusher is active in said second configuration.

9. The adjusting device as claimed in any of claims 3 to 5, **characterized in that** said abutment surfaces are carried by a ladder, comprising a plurality of rungs (92), integral with said adjusting element (78) and arranged in such a way that the or one of said pushers (68) comes into contact with a given rung of said ladder, defining one of said abutment surfaces, when said knife (65) opens said jaw (54), whereas said adjustment increment is defined by the travel made by said ladder until another rung comes into contact with said or with at least one of said pushers, defining one of said stop surfaces (68).

10. The adjusting device as claimed in claim 9, **characterized in that** said knife (65) is arranged through said ladder, at least some of the rungs (92) of the latter being truncated in their central region.

11. The adjusting device as claimed in claim 7 or 8, **characterized in that** said abutment surfaces are carried by at least one toothed rung (107, 137) connected mechanically to said adjusting element (98) and arranged in such a way that said or one of said pushers (128) comes into contact with a given tooth (111) of said rung, defining one of said abutment surfaces, when said knife (65) displaces said jaw (54) into its inactive position, whereas said adjustment increment is defined by the travel made by said rung until one of its teeth comes into contact with said or at least one of said pushers, defining one of said stop surfaces.

12. The adjusting device as claimed in any of claims 7 to 11, **characterized in that** said control element (116) is designed so as to be able to be displaced in a direction substantially perpendicular to the longitudinal direction of the bracelet in order to act on said adjusting element (98), and has a driving element (119) carrying the or said pushers (128) and designed so as to be able to be displaced in a plane substantially parallel to a general plane of the adjusting device, with reference to said knife (65), in order to define said first and second configurations.

13. The adjusting device as claimed in claim 7, **characterized in that** it has a second rack with a plurality of notches, integral with said adjusting element and designed so as to interact with said first pusher,
said control element comprising a control plate and a support carrying said pusher, the latter being mounted pivotably on said control element,
said control plate, said support and said pusher being designed in such a way that the two former can be displaced relative to each other, in a plane substantially parallel to a general plane of the adjusting device, in order to shift said pusher from one of its configurations to the other, the latter extending in an inclined direction on either side of the perpendicular to said second rack in both respective configurations so as to be arranged, respectively, opposite a first and a second notch,
said control element being designed so as to be able to be displaced in a direction substantially perpendicular to said second rack in order to act on said first notch, and said second notch, respectively, via said pusher.

14. The device as claimed in claim 8, **characterized in that** it has a second rack with a plurality of notches, integral with said adjusting element and designed so as to engage with a toothed pinion capable of pivoting with reference to said frame,
said control element comprising a control plate, carrying said pushers, and a base,
said control plate and said base being designed in such a way that they can be displaced relative to each other in a plane substantially parallel to a general plane of the adjusting device, in order to bring said pushers from one of their configurations into another,
said control element being designed so as to be able to be displaced in a direction substantially perpendicular to said second rack in such a way that, in a first of said configurations, a first pusher interacts with said toothed pinion in order to rotate it in a first direction of rotation and, in the second configuration, the second pusher interacts with said toothed pinion in order to rotate it in the opposite direction of rotation.

15. The adjusting device as claimed in any of claims 2 to 14, **characterized in that** it has an additional rack (51, 135) associated with a second jaw (54), the two jaws being actuated simultaneously by said knife (65).

16. A bracelet clasp (1) having an adjusting device as claimed in any of the preceding claims.
